# EUROPÄISCHE PATENTSCHRIFT

(11) **EP 0 417 753 B1**
(45) Veröffentlichungstag und Bekanntmachung des Hinweises auf die Patenterteilung: **22.09.1993**
(21) Anmeldenummer: 90117536.4
(22) Anmeldetag: 12.09.1990
(51) Int. Cl.: B21D 24/10

(54) **Mechanische oder hydraulische Presse mit Zieheinrichtung oder Ziehstufe einer Stufenpresse**
Mechanical or hydraulic press with drawing or pressing station for multiple stage press
Presse mécanique ou hydraulique avec dispositif d'étirage ou d'emboutissage pour presse à plusieurs étapes

(30) Priorität: 12.09.1989 DE 3930347
(43) Veröffentlichungstag der Anmeldung: 20.03.1991
(73) Patentinhaber: Maschinenfabrik Müller-Weingarten AG, D-88250 Weingarten (DE)
(72) Erfinder: Harsch, Erich, 7987 Weingarten (DE); Engler, Gebhard, 7943 Ertingen (DE)
(74) Vertreter: Patentanwälte Eisele, Otten & Roth

(56) Entgegenhaltungen:
- EP-A- 0 074 421
- DE-A- 3 619 109
- DE-A- 3 640 788
- DE-A- 3 835 470
- DE-U- 8 905 994

## Beschreibung

Die Erfindung betrifft eine mechanische oder hydraulische Presse mit Zieheinrichtung oder Ziehstufe einer Stufenpresse nach dem Oberbegriff des Anspruchs 1.

Zum Umformen von Ziehteilen ist es erforderlich, das auf ein Unterwerkzeug aufgelegte Werkstück zu halten, wozu das Werkstück zwischen einem speziellen Blechgegenhalter und dem herabfahrenden Oberwerkzeug eingeklemmt wird. Dabei muß der vom Stößel während des Niedergangs aufgebrachten Kraft eine Gegenkraft über ein nachgebendes Polster entgegenwirken. Hierfür wird die Gegenkraft auf den Blechgegenhalter durch eine darunterliegende Zieheinrichtung - auch Druckkissen oder Ziehkissen genannt - aufgebracht.

Beim Arbeitshub des Pressenstößels wird demnach das zu ziehende Blech durch das Werkzeugoberteil gegen den Blechgegenhalter gedrückt und mit diesem entgegen der Kraft des Ziehkissens verschoben. Hierbei wird es durch den auf dem Pressentisch feststehenden Ziehstempel verformt.

Beim Auftreffen des Oberwerkzeugs auf den Blechgegenhalter entsteht stets ein verhältnismäßig harter Schlag mit nachfolgenden Schwingungen, der mit einer entsprechenden großen Lärmentwicklung verbunden ist. Gleichzeitig muß der Blechgegenhalter schlagartig auf die Geschwindigkeit des Pressenstößels beschleunigt werden, was einen erhöhten Energiebedarf erzeugt.

Aus der EP-A-0 074 421 A1 ist es bekannt, den Blechgegenhalter vor dem Auftreffen des Pressenstößels mit Hilfe eines zusätzlich in der Verlängerung der unteren Kolbenstange angeordneten Hydraulikzylinders und eines über die Maschinensteuerung arbeitenden Proportionalventils, welches zwischen einer separaten Hydraulikpumpe und dem Hydraulikzylinder angeordnet ist, vorab in eine Abwärtsbewegung zu versetzen. Diese Bewegung ist jedoch in der Vorbeschleunigungsphase des Blechgegenhalters lediglich zeitgesteuert, wobei keine gezielte und dosierte Menge an Hydrauliköl in den Hydraulikzylinder gelangt.

Aus der DE-A-36 40 788 Al ist es ebenso bekannt, den Blechgegenhalter mit Hilfe eines in der Verlängerung der unteren Kolbenstange angeordneten zusätzlichen Hydraulikzylinders sowie eines damit verbundenen Vorbeschleunigungszylinders mit einer gezielt vorgegebenen Hydraulikmenge in Bewegung zu setzen, wobei die zugeführte Menge durch ein Proportionalventil gesteuert wird. Diese Bewegung ist ebenfalls in der Vorbeschleunigungsphase des Blechgegenhalters zeitgesteuert und erfordert eine jeweilige Anpassung der Steuerung an eventuell verschieden auftretende Hubzahlen und Arbeitsdrücke, wobei die Geschwindigkeit der Zieheinrichtung bei verschiedenen Hubzahlen und Arbeitsdrücken nicht immer analog zur Geschwindigkeit des Pressenstößels verläuft.

Aus der DD-A-242 355 Al (&De-A-3619109), die als nächstliegender Stand der Technik augesehen wird, ist eine Einrichtung der gattungsgemäßen Art zur Vorabbeschleunigung der beweglichen Kissenmassen bei Ziehpressen bekannt geworden. Dabei wird eine allmähliche Beschleunigung des Ziehkissens von Null auf nahezu Stößelgeschwindigkeit erzielt. Dies geschieht mittels eines komplizierten Teleskopzylinders in einem Steuerleitungssystem, mit einem teleskopförmig ausgebildeten Ringkolben, der mittels eines über den Pressenstößel betätigbaren Stempels bewegt wird. Dabei werden die Ringkolben nacheinander beaufschlagt und verdrängen damit stufenförmig und damit wegabhängig Druckmittel für die Vorabbeschleunigung der Ziehkissenbewegung. Die Anzahl der Teleskopkolben bestimmt dabei das Maß der Vorabbeschleunigung der beweglichen Kissenmassen. Unterschiedliche Hubzahlen der Ziehpresse und Arbeitsdrücke können bei dieser bekannten Vorrichtung durch eine Verstellung der Ausgangslage des mit dem Pressenstößel verbundenen Stempels erzielt werden. Die wegabhängigen Steuerungsmaßnahmen werden dann über die stufenförmig ausgebildeten Ringkolben hydraulisch umgesetzt. Nachteilig an dieser bekannten Vorrichtung ist der komplizierte Aufbau der Kolben-Zylindereinheit mit dem darin integrierten stufenförmigen Ringkolben. Die Abstufung der Ringkolben ergibt eine feste Abstufung der sich aufbauenden Hydraulikdrücke für die Vorabbeschleunigung des Blechgegenhalters, was eine sehr unflexible Lösung darstellt.

### Vorteile der Erfindung:

Die erfindungsgemäße Presse mit den kennzeichnenden Merkmalen des Anspruchs 1 hat demgegenüber den Vorteil, das sie eine Zieheinrichtung enthält, mittels welcher der beim Auftreffen des Oberwerkzeuges auf den Blechgegenhalter entstehende Aufschlaglärm durch eine Vorabbeschleunigung der Ziehkissenmassen beträchtlich vermindert werden kann, wobei sehr einfache schaltungstechnische und bauliche Maßnahmen verwendet werden. Der Vorgang der Vorbeschleunigung läuft weitgehend ohne komplizierte und verzögerungsbehaftete Ventilsteuerung ab, d. h. die Ventilsteuerungen werden auf ein Mindestmaß beschränkt. Trotzdem ist eine weitgehende Beeinflussung des Vorgangs bei einer Änderung der Ausgangsvoraussetzungen möglich, wobei eine hohe Reproduzierbarkeit des Bearbeitungsvorgangs aufgrund des Verzichts auf umfangreiche Regelmechanismen gewährleistet ist. Ähnlich wie bei der DD 242 355 Al soll dabei bei der vorliegenden Erfindung der Vorbeschleunigungsvorgang des Blechgegenhalters mit separaten Hydraulikzylindern vorgenommen werden, die mit der Bewegung des Pressenstößels gekoppelt sind. Durch eine Weg- und Zeiterfassung der einzelnen Bewegungsvorgänge sowie durch eine gezielte hydraulische Steuerung des die Vorabbeschleunigung bewirkenden Druckmediums wird eine optimale Wirkung dieses Vorgangs erreicht. Dabei kann die Vorrichtung nach Art einer jeweils individuell eingestellten Zwangssteuerung ablaufen.

In den Unteransprüchen sind weitere vorteilhafte Maßnahmen und Ergänzungen zur Weitorentwicklung der erfindungsgemäßen Presse angegeben.

Weitere erfindungswesentliche Einzelheiten und Vorteile der Erfindung sind in der nachfolgenden Beschreibung der Erfindung an verschiedenen Ausführungsbeispielen anhand von Zeichnungen wiedergegeben. Es zeigen
- Fig. 1: eine Presse mit Zieheinrichtung mit am Pressenständer angeordneten Kolben-Zylindereinheiten, deren Kolben vom Pressenstößel angetrieben werden,
- Fig. 2: in einer schematischen Teilschnittansicht die Zieheinrichtung gemäß Fig. 1 mit den pneumatischen und hydraulischen Steuer- und Regelkomponenten,
- Fig. 3: ein Diagramm von Stößelweg und Ziehkissenweg,
- Fig. 4: eine Presse mit Zieheinrichtung mit einer Kolben-Zylindereinheit, deren Hydraulikzylinder am Pressenstößel befestigt ist und mit einem am Pressenständer vorgesehenen Verstellmechanismus für die Kolbenstange,
- Fig. 5: eine Ansicht Y nach Fig. 4 und
- Fig. 6: eine Presse mit Zieheinrichtung gemäß Fig. 4 mit den pneumatischen und hydraulischen Steuer- und Regelkomponenten.

Die in den Figuren 1 und 4 dargestellten Pressen mit Zieheinrichtungen werden zunächst in den übereinstimmenden Merkmalen wie folgt beschrieben.

Die Presse 1 mit Zieheinrichtung 2 in den Figuren 1 und 4 besteht aus einem stationären unteren Pressentisch 3 mit einer als Schiebetisch 4 ausgebildeten Tischauflage zur Aufnahme eines Unterwerkzeugs 5 zur Herstellung eines Werkstücks, dargestellt durch eine noch nicht bearbeitete Platine 6. Die Platine 6 ist auf einen Blechgegenhalter 7 aufgelegt, der im Unterwerkzeug 5 mit Stempel 5' geführt ist. Das Oberwerkzeug 8 ist mit einem Pressenstößel 9 verbunden. Der Blechgegenhalter 7 stützt sich über Druckbolzen 10 auf einer Druckwange 11 ab. Die Druckwange 11 wird von einer darunterliegenden, zentralen Kolben-Zylindereinheit 12 abgestützt, die pneumatisch betätigt ist und wie eine nach oben drückende Feder wirkt. Unterhalb der Kolben-Zylindereinheit 12 ist in Wirkverbindung mit der gleichen Kolbenstange 19 eine weitere Kolben-Zylindereinheit 13 vorgesehen, die als hydraulischer Dämpfungszylinder der Dämpfung der aufwärts gerichteten Kolbenbewegung der darüberliegenden Kolben-Zylindereinheit 12 dient. Die Kolben-Zylindereinheiten 12 und 13 sind in den Figuren 2 und 6 in ihrer Schaltungsanordnung nochmals näher dargestellt. Die an sich bekannte Kolben-Zylindereinheit 12 - im weiteren Pneumatikzylinder 12 genannt - besteht aus einem Zylindergehäuse 14 mit oberem 15 und unterem 16 Druckraum, der jeweils von einem einseitig beaufschlagbaren Kolben 17, 18 durchfahren wird. Eine das gesamte Zylindergehäuse 14 durchsetzende Kolbenstange 19 verbindet den oberen und den unteren Kolben 17, 18 und ragt im oberen und im unteren Bereich aus dem Zylindergehäuse 14 heraus. Der nach oben herausragende Bereich 19' der Kolbenstange 19 unterstützt die in Figuren 2 und 6 nur angedeutete Druckwange 11. Der untere Bereich 19'' der Kolbenstange 19 ragt aus dem unteren Bereich des Zylindergehäuses 14 heraus und mündet in der darunterliegenden Kolben-Zylindereinheit 13 - im weiteren Dämpfungszylinder 13 genannt -. In diesem Bereich ist die Kolbenstange 19'' mit einem Kolben 20 versehen, der innerhalb des Dämpfungszylinders 13 läuft. Um den Dämpfungszylinder 13 ist ein mit Luft vorgespannter Ölbehälter 21 angeordnet. Eine Drosselbohrung 22 mit nachgeschalteter hydraulischer Schaltung 23 dient zur Betätigung des Dämpfungszylinders 13. Hierfür ist ein 2/2-Wegeventil 24 mit nachgeschaltetem 3/2-Wegeventil 25 vorgesehen, die zum einen mit der Drosselbohrung 22 und zum anderen mit einer Zuführbohrung 26 zum Dämpfungszylinder 13 mit oberen Druckraum 46 führen. Die Steuerschaltung sieht einen weiteren Zugang 27 zum Ölbehälter 21 vor.

Die Druckräume 15, 16 des oberhalb des Dämpfungszylinders 13 angeordneten Pneumatikzylinders 12 werden über eine Druckleitung 28 mit Druckmedium aus einem Pneumatikspeicher 29 versehen, dessen Druck stufenlos einstellbar ist.

Gemäß der Darstellung in Fig. 1 sind am Ständer 32 der Presse 2 Hydraulikzylinder 33 vorgesehen, deren jeweilige Kolbenstange 34 über eine Kalotte 35 mit dem Pressenstößel 9 fest verbunden ist. Im Hydraulikzylinder 33 läuft ein doppelseitig beaufschlagbarer Kolben 36, wobei die obere Kolbenstange 34 nach unten hin mit gleichem Durchmesser verlängert ist, so daß sich ein im Querschnitt gleichbleibender oberer Druckraum 37 und unterer Druckraum 38 einstellt. Wie in Fig. 2 näher dargestellt, sind die beiden oberen Druckräume 37 der beiden seitlich im Ständerbereich angeordneten Hydraulikzylinder 33 über eine Druckleitung 39 miteinander verbunden und an eine Hydraulikpumpe 40 angeschlossen. Weiterhin ist ein Speicher 41 mit den oberen Druckräumen 37 verbunden. Auch die unteren Druckräume 38 der beiden Hydraulikzylinder 33 sind über eine weitere Druckleitung 42 miteinander verbunden, wobei ein regelbares Proportionalventil 43 die obere 39 und untere Druckleitung 42 und damit die oberen 37 und unteren 38 Druckräume verbindet.

Über eine weitere Druckleitung 44 ist die, die unteren Druckräume 38 verbindende Druckleitung 42 über ein 2/2-Wegeventil 45 mit dem oberhalb des Kolbens 20 des Dämpfungszylinders 13 vorgesehenen Druckraum 46 verbunden. Am Pressenstößel 9 ist ein erster Wegmesser 47 zur Bestimmung des Pressenstößelwegs 9 vorgesehen. Die Bewegung der Zieheinrichtung, d. h. die Bewegung der Druckwange 11, wird über die Bewegung der Kolbenstange 19 erfaßt. Hierfür ist ein weiterer Wegmesser 48 am Kolben 20 des Dämpfungszylinders 13 befestigt.

Die Funktionsweise der Presse nach Fig. 1 wird in Verbindung mit der Darstellung nach Figuren 2 und 3 wie folgt beschrieben.

Der Arbeitszyklus der Presse mit Zieheinrichtung beginnt gemäß der in Fig. 1 dargestellten Ausgangsstellung, d. h. mit hochgefahrenem Pressenstößel 9. Während sich der Pressenstößel 9 mit dem daran befestigten Oberwerkzeug 8 nach unten bewegt, ist das in Fig. 2 dargestellte Proportionalventil 43 geöffnet, so daß bei der Abwärtsbewegung des Kolbens 36 das im unteren Druckraum 38 des Hydraulikzylinders 33 befindliche Druckmedium über die Druckleitung 42, das Proportionalventil 43, der oberen Druckleitungen 39 in den oberen Druckraum 37 verdrängt wird. Über die Wegmeßeinrichtung 47 wird der Weg des Pressenstößels 9 erfaßt.

Kurz vor den Auftreffen des Oberwerkzeugs 8 auf den Blechgegenhalter 7 wird das Proportionalventil 43 geschlossen, wodurch das im unteren Druckraum 38 verdrängte Öl nicht mehr in den oberen Druckraum 37, sondern über die Leitung 44 und das Ventil 45 in den oberen Druckraum 46 des Dämpfungszylinders 13 befördert wird. Dabei wird das Proportionalventil 43 durch den Wegmesser 47 ausgelöst und rampengesteuert geschlossen, d. h. nach einer vorbestimmten, vorzugsweise linearen Absperrcharakteristik. In Fig. 3 ist der Bewegungsablauf der Zieheinrichtung in Abhängigkeit von der eingestellten Rampe prinzipiell dargestellt. Die X-Achse zeigt den Drehwinkel des mechanisch angetriebenen rotierenden Stößelantriebs, die Y-Achse den Stößelhub. Die Kurve 49 zeigt den Weg des Pressenstößels 9, wobei mit UT der untere Totpunkt gekennzeichnet ist. Der Weg der Druckwange 11 und damit des Blechgegenhalters 7 ist mit Bezugszeichen 50 dargestellt. Bereits im Punkt 51 beim Drehwinkel X₁ beginnt der Vorbeschleunigungsprozeß des Blechgegenhalters 7, d. h. das Proportionalventil 43 beginnt den Durchlauf des Druckmediums zu schließen. Gemäß der Darstellung in Fig. 3 erfolgt die Vorbeschleunigung des Blechgegenhalters 7 vom Punkt 51 zum Punkt 52 über die Wegstrecke "a", bevor das Oberwerkzeug 8 im Punkt 52 beim Drehwinkel X₂ auf den Blechgegenhalter 7 aufsetzt. Ab diesem Zeitpunkt vollzieht der Blechgegenhalter mit Ziehkissen zwischen den Punkten 52 (X₂) und 53 (X₃) entsprechend der Kurve 54 den gleichen Weg wie das Oberwerkzeug. Nach dem Durchschreiten des unteren Totpunkts UT fährt der Pressenstößel 9 mit Blechgegenhalter 7 wieder gemeinsam bis zum Punkt 53 nach oben, wobei die Aufwärtsbewegung des Ziehkissens und damit des Blechgegenhalters durch den Pneumatikzylinder 12 bewerkstelligt wird. Ab dem Punkt 53 (Drehwinkel X₃) trennen sich Pressenstößel 9 und Blechgegenhalter 7 durch Einwirken der Dämpfung.

Durch die in Fig. 3 dargestellte Vorbeschleunigung um den Betrag "a" vom Punkt 51 zum Punkt 52 wird der Aufprallschlag des Oberwerkzeugs auf den Blechgegenhalter entscheidend gedämpft.

Durch das Flächenverhältnis der Wirkfläche des Hydraulikzylinders 33 und des Dämpfungszylinders 13, d. h. durch das Verhältnis der wirksamen Kolbenflächen der beiden Kolben 36 der Hydraulikzylinder 33 zur wirksamen oberen Fläche des Kolbens 20 des Dämpfungszylinders 13 wird die Relativgeschwindigkeit der Kolben 36 zum Kolben 20 gegeneinander bestimmt. Dabei wird das Flächenverhältnis so gewählt, daß während der Beschleunigungsphase des Blechgegenhalters 7 dieser langsamer läuft als der Pressenstößel 9, wodurch das Oberwerkzeug 8 den Blechgegenhalter 7 nach einem bestimmten Weg einholt und auf die Zieheinrichtung aufsetzt. Dies wird durch einen Druckabfall am Drucksensor 55 erkannt.

Anhand des Wegmessers 48 kann der hierbei zurückgelegte Weg der Zieheinrichtung bis zum Aufsetzen des Oberwerkzeugs 8 auf den Blechgegenhalter 7 kontrolliert werden. Nach der abgeschlossenen Vorbeschleunigung wird das Proportionalventil 43 wieder geöffnet, wobei der Dämpfungszylinder 13 nach dem Schließen des Ventils 45 das erforderliche Ölvolumen über ein Rückschlagventil 56 aufnimmt.

Nach dem Erreichen des unteren Totpunkts UT wird das 2/2-Wegeventil 24 und das Ventil 25 geöffnet, so daß sich die Zieheinrichtung, dem Pressenstößel 9 folgend, wieder nach oben bewegen kann. Dabei wird die Aufwärtsbewegung durch die Drosselbohrung 22 abgebremst und insbesondere ein Aufprallschlag in der oberen Endlage des Blechgegenhalters vermieden.

Der Dämpfungszylinder 13 dient demnach sowohl zur Dämpfung der Aufwärtsbewegung des als Feder wirkenden Pneumatikzylinders 12 als auch zur Erzeugung der zuvor beschriebenen Vorbeschleunigung des Ziehkissens mit Blechgegenhalter 7. Nach erfolgtem Ziehvorgang wird das 2/2-Wegeventil 24 wieder geschlossen.

Die in den Figuren 4 bis 6 dargestellte erfindungsgemäße Presse ist prinzipiell gleich aufgebaut wie die zuvor beschriebene Presse mit folgenden Unterschieden im Aufbau und Wirkungsweise:

Wie aus Fig. 4 ersichtlich, sind die bei dieser Ausführungsform vorgesehenen Hydraulikzylinder 33 direkt am Pressenstößel 9 befestigt, wobei die Kolbenstange 34 des doppelseitig beaufschlagbaren Kolbens 36 über eine Kalotte 35 mit einer Verstelleinrichtung 57 verbunden ist, die ihrerseits fest am Ständer 32 befestigt ist. Die Verstelleinrichtung 57 sieht über eine Stellschraube 58 eine variable Höhenverstellung der Kolbenstange 34 vor, d. h. die Ausgangslage des Kolbens 36 kann in seiner Höhe variiert werden.

Wie im rechten Teil der Fig. 4 sowie in Fig. 6 dargestellt, enthält die Wandung des Hydraulikzylinders 33 eine obere Durchgangsbohrung 59, eine untere Durchgangsbohrung 60 analog zur Darstellung in Fig. 2. Zusätzlich ist eine Durchgangsbohrung 62 im mittleren Höhenbereich des Hydraulikzylinders vorhanden, die als Steuerbohrung dient. In Fig. 5 ist die Ansicht dieser Steuerbohrung aus Richtung Y in Fig. 4 näher dargestellt.

Die Presse nach Figuren 4 bis 6 arbeitet wie folgt: Die Ausgangslage des Kolbens 36 wird durch die Höhenverstelleinrichtung 57, 58 je nach Anwendungsfall und Betriebsweise der Vorrichtung vorgegeben. Bei der Abwärtsbewegung des Pressenstößels 9 bewegt sich der Hydraulikzylinder 33 nach unten, wodurch der Kolben 36 im Zylinderraum des Hydraulikzylinders 33 nach oben wandert und das im oberen Druckraum 37 befindliche Druckmedium über die mittlere Durchgangsbohrung 62 und einer Bypassleitung 63 in der Gehäusewandung des Hydraulikzylinders 33 und die untere Bohrung 60 in den unteren Druckraum 38 befördert. Die obere Durchgangsbohrung 59 bleibt während dieses Überströmes vom oberen 37 zum unteren 38 Druckraum über das Ventil 43 verschlossen.

Kurz vor dem Auftreffen des Oberwerkzeugs 8 auf den Blechgegenhalter 7 verschließt der Kolben 36 allmählich die Bohrung 62, hervorgerufen durch die Abwärtsbewegung des Hydraulikzylinders 33, wodurch das Hydraulikmedium im oberen Druckraum 37 durch die Durchgangsbohrung 59 in die Druckleitung 39, 44 verdrängt wird. Über das Ventil 45 wird das Druckmedium sodann dem Dämpfungszylinder 13 zur Erzeugung der wegabhängigen Vorbeschleunigung zugeführt. Der Vorgang geschieht dabei analog wie zu Figuren 1 und 2 beschrieben.

Die Lage des Kolbens 36 läßt sich zur Bestimmung des Beschleunigungsbeginns mit der Verstelleinrichtung 58 positionieren. Zusätzlich erfolgt hiermit auch die Einstellung auf verschiedene Werkzeughöhen. Nach dem Aufsetzen des Oberwerkzeugs 8 auf den Blechgegenhalter 7, was wiederum am Druckabfall durch den Drucksensor 55 erkannt wird, kann der zurückgelegte Weg wiederum am Wegmesser 48 kontrolliert werden. Das Ventil 43 wird nach erfolgter Vorbeschleunigung geöffnet und das Ventil 45 geschlossen. Hierdurch kann beim restlichen Ziehvorgang das Druckmedium vom oberen Druckraum 37 über das Ventil 43 in den unteren Druckraum 38 über die Durchgangsbohrungen 59, 60 im Hydraulikzylinder 33 geleitet werden. Die erforderliche Menge des Hydraulikmediums für den Dämpfungszylinder 13 wird aus dem Ölbehälter 21 entnommen. Dies gilt sowohl beim Ausführungsbeispiel nach Figuren 1 und 4.

Bei der anschließenden Aufwärtsbewegung verläuft der Vorgang der Vorrichtung nach Fig. 4 analog wie zu Figuren 1 und 2 beschrieben.

Bei der erfindungsgemäßen Presse mit Zieheinrichtung gemäß den dargestellten Figuren sind demnach am Ständer 32 der Presse ein oder mehrere und insbesondere zwei Hydraulikzylinder 33 seitlich im Bereich des Pressenstößels 9 angeordnet, wobei der Pressenstößel 9 die jeweiligen Kolbenstangen oder das Zylindergehäuse bewegt. Das dabei im Zylinderraum oder Druckraum verdrängte Hydraulikmedium wird vorzugsweise mit Hilfe eines Proportionalventils 43 in Verbindung mit Wegmessern 47, 48 zeit- und wegabhängig in einen Dämpfungszylinder 13 verdrängt, wodurch die Zieheinrichtung vor dem Auftreffen des Oberwerkzeugs 8 auf den Blechgegenhalter 7 in Bewegung gebracht wird. Die Geschwindigkeit des Ziehkissens wird dabei geringer gewählt als die des Pressenstößels; sie verläuft jedoch analog und gleichgerichtet zur Stößelbewegung. Hierdurch kann das Oberwerkzeug nach einem vorher bestimmten Weg sanft auf den Blechgegenhalter aufsetzen.

In besonderer Ausbildung sind am Pressenstößel 9 ein oder mehrere Hydraulikzylinder 33 direkt angeordnet, wobei deren Kolbenstangen 34 mit dem Ständer 32 über Verstellmechanismen 57, 58 verbunden sind. Die Hydraulikyzlinder 33 weisen in den Wandungen spezielle Öffnungen 62 auf, die dreieckförmig angeordnet sind (siehe Fig. 5), welche beim Niedergang des Pressenstößels 9 kurz vor dem Auftreffen des Pressenstößels auf die Zieheinrichtung durch den Kolben 36 allmählich verschlossen werden, wodurch der in den Dämpfungszylindern 13 verdrängte Ölvolumenstrom immer mehr zunimmt und eine Beschleunigung der Zieheinrichtung bzw. des Blechgegenhalters zur Folge hat. Die Wirkfläche der Summe der Kolben 36 der Hydraulikzylinder 33 ist kleiner als die des Kolbens 20 des Dämpfungszylinders 13, so daß der Pressenstößel 9 den Blechgegenhalter 7, dessen Geschwindigkeit analog zur Stößelgeschwindigkeit verläuft, nach einem gewissen Weg einholt.

## Patentansprüche

1. Mechanische oder hydraulische Presse (1) mit Zieheinrichtung (2) für Zieharbeiten oder Ziehstufe einer Stufenpresse bei der die Blechhaltung eines Blechgegenhalters (7) mittels einer Ziehkisseneinrichtung mit Druckwange (11) mit einem Druckmedium gespannt wird, wobei die Bewegung eines Pressenstößels (9) auf eine erste Kolben-Zylindereinheit (33) übertragen wird, dessen Druckmedium zeit- und/oder wegabhängig auf eine, mit der Druckwange (11) verbundene zweite Kolben-Zylindereinheit (13) im Sinne einer vorbeschleunigenden Abwärtsbewegung des Ziehkissens und damit des Blechgegenhalters (7) einwirkt, wobei aufgrund der gewählten Druckflächenverhältnisse die Stößelgeschwindigkeit des Pressenstößels (9) größer ist als die gleichgerichtete Ziehkissengeschwindigkeit und wobei weiterhin das Druckmedium der ersten Kolben-Zylindereinheit (33) erst kurz vor dem Auftreffen des Oberwerkzeugs (8) auf den Blechgegenhalter (7) der mit dem Ziehkissen verbundenen zweiten Kolben-Zylindereinheit (13) im Sinne einer definierten Abwärtsbewegung des Ziehkissens zugeführt wird, dadurch gekennzeichnet, daß die erste Kolben-Zylindereinheit (33) als doppelseitig wirkender Hydraulikzylinder (33) mit sich nach beiden Seiten seines Kolbens (36) erstreckender Kolbenstange (34) ausgebildet ist, daß der obere (37) und der untere (38) Druckraum der ersten Kolben-Zylindereinheit (33) über eine Druckleitung (39, 42) oder einer Bypassleitung (63) miteinander verbunden sind, durch welche bei der Abwärtsbewegung des Pressenstößels (9) ein Druckausgleich zwischen dem oberen und dem unteren Druckraum (37, 38) erfolgt und daß kurz vor dem Auftreffen des Oberwerkzeugs (8) auf den Blechgegenhalter (7) der Überströmvorgang gestoppt und das weiterhin verdrängte Druckmedium aus dem oberen Druckraum (37) der ersten Kolben-Zylindereinheit (33) geregelt oder zwangsgesteuert der zweiten Kolben-Zylindereinheit (13) im Sinne einer Abwärtsbeschleunigung des zugehörigen Kolbens (20) und damit des Ziehkissens zugeführt wird, so daß das Oberwerkzeug (8) nach einem vorher bestimmten Weg sanft auf den Blechgegenhalter (7) aufsetzt.

2. Presse nach Anspruch 1, dadurch gekennzeichnet, daß der obere (37) und der untere (38) Druckraum der ersten Kolben-Zylindereinheit (33) über eine Druckleitung (39, 42) mit dazwischen geschaltetem integriertem Proportionalventil (43) verbunden ist, wobei vorzugsweise der Weg des Pressenstößels (9) über eine Wegmeßeinrichtung (47) erfaßbar und der Steuerung des Proportionalventils (43) zuführbar ist.

3. Presse nach Anspruch 1 oder 2, dadurch gekennzeichnet, das der obere (37) und der untere Druckraum (38) der ersten Kolben-Zylindereinheit (33) über eine verschließbare Bypassleitung (63) verbunden ist, wobei zur Einleitung der Vorbeschleunigung des Ziehkissens die obere Öffnung (62) der Bypassleitung (63) durch den Kolben (36) der ersten Kolben-Zylindereinheit (33) verschließbar ist, so daß das weiterhin im oberen Druckraum (37) verdrängte Hydraulikmedium danach der zweiten Kolben-Zylindereinheit (13) zuführbar ist.

4. Presse nach Anspruch 3, dadurch gekennzeichnet, daß das Zylindergehäuse der ersten Kolben-Zylindereinheit (33) direkt mit dem Pressenstößel (9) verbunden und die zugehörige Kolbenstange (34) in seinem unteren Bereich ortsfest am Pressenständer (32) befestigt ist, das in der Zylinderwandung des Hydraulikzylinders (33) eine obere (59), mittlere (62) und untere (60) Durchlaßbohrung vorgesehen sind, wobei die mittlere und die untere Durchlaßbohrung (62, 60) über eine Bypassleitung (63) verbunden sind, daß kurz vor dem Auftreffen des Oberwerkzeugs (8) auf den Blechgegenhalter (7) die mittlere Durchlaßöffnung (62) durch den Kolben (36) des Hydraulikzylinders (33) verschließbar ist, wodurch das weiterhin im oberen Druckraum (37) verdrängte Druckmedium der zweiten Kolben-Zylindereinheit (13) im Sinne einer Vorbeschleunigung des Ziehkissens (11) zuführbar ist.

5. Presse nach einem der Ansprüche 1 bis 4, dadurch gekennzeichnet, daß die zweite Kolben-Zylindereinheit als an sich bekannter Dämpfungszylinder (13) ausgebildet ist, der unterhalb einer pneumatischen Verspanneinrichtung (12) angeordnet ist und dessen Kolben (20) mit Kolbenstange (19'') in starrer Wirkverbindung mit der Kolbenstange (19) der pneumatischen Verspanneinrichtung (12) und damit des Ziehkissens (11) steht, wobei der oberhalb des Kolbens (20) angeordnete ringförmige Druckraum (46) des Dämpfungszylinders (13) mit Druckmedium aus dem Hydraulikzylinder (33) im Sinne einer Abwärtsbewegung des Kolbens (20) beaufschlagbar ist.

6. Presse nach einem der vorhergehenden Ansprüche, dadurch gekennzeichnet, daß zwei Hydraulikzylinder (33) seitlich am Pressenstößel (9) angeordnet sind, die hydraulisch über Druckleitungen (39, 42) parallelgeschaltet sind.

7. Presse nach einem der vorhergehenden Ansprüche, dadurch gekennzeichnet, daß die Wirkfläche der beiden Zylindereinheiten (33) kleiner ist als die Wirkfläche des Dämpfungszylinders (13), derart, daß der Pressenstößel (9) bzw. das Oberwerkzeug (8) das Ziehkissen (11) bzw. den Blechgegenhalter (7), deren Geschwindigkeit analog zur Stößelgeschwindigkeit verläuft, nach einem gewissen Weg einholt.

## Claims

1. Mechanical or hydraulic press (1) comprising drawing device (2) for drawing operations or drawing stage of a transfer press, wherein the plate holding of a plate counter-holder (7) is clamped by a pressure fluid by means of a draw cushioning device with pressure frame (11), the movement of a pressing plunger (9) being transmitted to a first piston-cylinder unit (33), the pressure fluid of which acts time-dependently and/or displacement-dependently upon a second piston-cylinder unit (13), connected to the pressure frame (11), in the sense of an accelerating downward movement of the draw cushion and thus of the plate counter-holder (7), wherein on account of the selected pressure area ratios, the plunger velocity of the pressing plunger (9) is higher than the draw cushion velocity in the same direction, and wherein, furthermore, the pressure fluid of the first piston-cylinder unit (33) is supplied to the second piston-cylinder unit (13), connected to the draw cushion, in the sense of a defined downward movement of the draw cushion only just before the upper mould (8) meets the counter-holder (7), characterized in that the first piston-cylinder unit (33) is constructed as a double-acting hydraulic cylinder (33) with piston rod (34) extending on both sides of its piston (36), that the upper (37) and lower (38) pressure chambers of the first piston-cylinder unit (33) are connected together via a pressure line (39, 42) or via a bypass line (63), by which, in the downward movement of the pressing plunger (9), a pressure balancing between the upper and lower pressure chambers (37, 38) takes place and that, just before the upper mould (8) meets the plate counter-holder (7), the bypass flow is stopped and the further expelled pressure fluid from the upper pressure chamber (37) of the first piston-cylinder unit (33) is supplied in controlled or positively controlled manner to the second piston-cylinder unit (13) in the sense of a downward acceleration of the associated piston (20) and thus of the draw cushion, so that the upper mould (8) comes down gently onto the plate counter-holder (7) after a previously determined travel distance.

2. Press according to Claim 1, characterized in that the upper (37) and lower (38) pressure chambers of the first piston-cylinder unit (33) are connected via a pressure line (39, 42) with integrated proportional valve (43) connected between them, wherein the displacement of the pressure plunger (9) is preferably detectable by a displacement measuring device (47) and can be supplied to the control of the proportional valve (43).

3. Press according to Claim 1 or 2, characterized in that the upper (37) and lower (38) pressure chambers of the first piston-cylinder unit (33) are connected via a closable bypass line (63), wherein, for the purpose of initiating the prior acceleration of the draw cushion, the upper opening (62) of the bypass line (63) can be closed by the piston (36) of the first piston-cylinder unit (33), so that the hydraulic medium further expelled from the upper pressure chamber (37) can thereafter be supplied to the second piston-cylinder unit (13).

4. Press according to Claim 3, characterized in that the cylinder casing of the first piston-cylinder unit (33) is connected directly to the pressing plunger (9) and the associated piston rod (34) is stationarily fixed in its lower region to the press frame (32), that in the cylinder wall of the hydraulic cylinder (33) an upper (59), a middle (62) and a lower (60) through bore are provided, the middle and lower through bores (62, 60) being connected together by a bypass line (63), and that just before the upper mould (8) meets the plate counter-holder (7) the middle through bore (62) can be closed by the piston (36) of the hydraulic cylinder (33), with the result that the pressure fluid further expelled from the upper pressure chamber (37) can be supplied to the second piston-cylinder unit (13) in the sense of a prior acceleration of the draw cushion (11).

5. Press according to one of Claims 1 to 4, characterized in that the second piston-cylinder unit is constructed as a damping cylinder (13) of known type, which is situated underneath a pneumatic clamping device (12), and the piston (20) of which with piston rod (19'') is in rigid operational connection with the piston rod (19) of the pneumatic clamping device (12) and thus of the draw cushion (11), wherein the annular pressure chamber (46), disposed above the piston (20), of the damping cylinder (13) can be loaded with pressure medium from the hydraulic cylinder (33) in the sense of a downward movement of the piston (20).

6. Press according to one of the preceding Claims, characterized in that two hydraulic cylinders (33) are disposed laterally on the pressing plunger (9), which cylinders are connected hydraulically in parallel by pressure lines (39, 42).

7. Press according to one of the preceding Claims, characterized in that the active surface of the two cylinder units (33) is smaller than the active surface of the damping cylinder (13), in such a manner that the pressing plunger (9) or upper tool (8) catches up the draw cushion (11) or the plate counter-holder (7) respectively, the velocity of which acts in analogous manner to the velocity of the plunger, after a certain distance of travel.

## Revendications

1. Presse mécanique ou hydraulique (1), comportant un dispositif d'emboutissage (2) pour des travaux d'emboutissage ou un étage d'emboutissage d'une presse à étages, dans laquelle un dispositif de maintien des tôles (7) est serré par un fluide de pression au moyen d'un dispositif à coussin de serre-flan à face de pression (11), le mouvement d'un coulisseau de presse (9) étant transmis à un premier vérin (33) dont le fluide de pression agit, de façon dépendant du temps et/ou de la course, sur un second vérin (13) relié à la face de pression (11) dans le sens d'une descente préaccélérante du coussin de serre-flan et, ainsi, du dispositif de maintien des tôles (7), et en raison de rapports des surfaces de pression choisis, la vitesse du coulisseau (9) étant plus grande que la vitesse, de même sens, du coussin de serre-flan et, de plus, le fluide de pression du premier vérin (33) n'étant amené au second vérin (13) relié au coussin de serre-flan que peu avant le contact de l'outil supérieur (8) avec le dispositif de maintien des tôles (7), dans le sens d'une descente définie du coussin de serre-flan,
caractérisée en ce que le premier vérin (33) est réalisé en tant que vérin hydraulique (33) à double effet présentant une tige de piston (34) s'étendant des deux côtés de son piston (36), en ce que l'espace de pression supérieur (37) et l'espace de pression inférieur (38) du premier vérin (33) sont reliés l'un à l'autre par l'intermédiaire d'un conduit de pression (39,42) ou d'un conduit de dérivation (63), grâce auquel est obtenue une compensation de pression entre l'espace de pression supérieur (37) et l'espace de pression inférieur (38) lors de la descente du coulisseau de presse (9), et en ce que, peu avant le contact de l'outil supérieur (8) sur le dispositif de maintien des tôles (7), le processus de décharge est arrêté et le fluide de pression encore déplacé hors de l'espace de pression supérieur (37) du premier vérin (33) est amené, de façon réglée ou en étant commandé de façon forcée, au second vérin (13) dans le sens d'une accélération vers le bas du piston correspondant (20) et, ainsi, du coussin de serre-flan, de sorte que l'outil supérieur (8), après une course précédemment déterminée, repose doucement sur le dispositif de maintien des tôles (7).

2. Presse selon la revendication 1,
caractérisée en ce que l'espace de pression supérieur (37) et l'espace de pression inférieur (38) du premier vérin (33) sont reliés, par l'intermédiaire d'un conduit de pression (39,42), à une soupape proportionnelle (43) intégrée et montée entre eux, la course du coulisseau de presse (9) pouvant être, de préférence, déterminée par un dispositif de mesure de course (47) et être amenée à la commande de la soupape proportionnelle (43).

3. Presse selon la revendication 1 ou 2,
caractérisée en ce que l'espace de pression supérieur (37) et l'espace de pression inférieur (38) du premier vérin (33) sont reliés par l'intermédiaire d'un conduit de dérivation (63) qui peut être fermé, l'ouverture supérieure (62) du conduit de dérivation (63) pouvant être fermée par le piston (36) du premier vérin (33) pour introduire la préaccélération du coussin de serre-flan, de sorte que le fluide hydraulique encore déplacé dans l'espace de pression supérieur (37) peut être ensuite amené au second vérin (13).

4. Presse selon la revendication 3,
caractérisée en ce que le carter du premier vérin (33) est relié directement au coulisseau de presse (9) et la tige de piston correspondante (34), dans sa zone inférieure, est fixée, de façon stationnaire, au montant de presse (32), en ce que, dans la paroi cylindrique du vérin hydraulique (33), sont prévus un perçage de passage supérieur (59), un perçage de passage médian (62), et un perçage de passage inférieur (60), les perçages de passage médian et inférieur (62,60) étant reliés par l'intermédiaire d'un conduit de dérivation (63), en ce que, peu avant le contact de l'outil supérieur (8) avec le dispositif de maintien des tôles (7), le perçage de passage médian (62) peut être fermé par le piston (36) du vérin hydraulique (33), grâce à quoi le fluide de pression encore déplacé dans l'espace de pression supérieur (37) peut être amené au second vérin (13) dans le sens d'une préaccélération du coussin de serre-flan (11).

5. Presse selon une des revendications 1 à 4,
caractérisée en ce que le second vérin est réalisé en tant que vérin d'amortissement (13) connu en soi qui est agencé au-dessous d'un dispositif de serrage pneumatique (12) et dont le piston (20) avec la tige de piston (19'') est en liaison rigide avec la tige de piston (19) du dispositif de serrage pneumatique (12) et, ainsi, du coussin de serre-flan (11), l'espace de pression annulaire (46), agencé au-dessus du piston (20), du vérin d'amortissement (13) pouvant être alimenté en fluide de pression à partir du vérin hydraulique (33), dans le sens d'une descente du piston (20).

6. Presse selon une des revendications précédentes,
caractérisée en ce que deux vérins hydrauliques (33) sont agencés latéralement sur le coulisseau de presse (9), vérins qui sont montés hydrauliquement en parallèle par l'intermédiaire de conduits de pression (39,42).

7. Presse selon une des revendications précédentes,
caractérisée en ce que la surface efficace des deux vérins (33) est plus petite que la surface efficace du vérin d'amortissement (13), de sorte que le coulisseau de presse (9) ou l'outil supérieur (8) rejoint le coussin de serre-flan (11) ou le dispositif de maintien des tôles (7), dont la vitesse est analogue à la vitesse du coulisseau, après une course donnée.
